# EUROPÄISCHE PATENTSCHRIFT

(11) **EP 0 080 026 B1**
(45) Veröffentlichungstag und Bekanntmachung des Hinweises auf die Patenterteilung: **06.03.1985**
(21) Anmeldenummer: 82107429.1
(22) Anmeldetag: 16.08.1982
(51) Int. Cl.: F02M 3/06

(54) **Stelleinrichtung zur geregelten Verstellung eines mit einem Stellorgan verbundenen Anschlags**
Setting device for a controlled adjustment of a stop connected to an actuator
Dispositif de positionnement pour le réglage controlé d'une butée reliée à un organe d'actionnement

(30) Priorität: 21.11.1981 DE 3146210
(43) Veröffentlichungstag der Anmeldung: 01.06.1983
(73) Patentinhaber: VDO Adolf Schindling AG, D-60487 Frankfurt (DE)
(72) Erfinder: Collonia, Harald, D-6246 Glashütten/Ts (DE)
(74) Vertreter: Könekamp, Herbert, Dipl.-Ing.

## Beschreibung

Die Erfindung betrifft eine Stelleinrichtung zur geregelten Verstellung eines mit einem Stellorgan verbundenen Anschlags nach dem Oberbegriff des Anspruchs 1.

Derartige Stelleinrichtungen, die am Prioritätstag zum bekannten Stand der Technik zählten, dienen insbesondere dazu, einen einregulierbaren Leerlaufanschlag an einer Drosselklappe eines Ottomotors oder am Verstellhebel eines Dieselmotors zu betätigen. Zur Regelung der Leerlaufdrehzahl dient eine Regelelektronik, die mit Signalen entsprechend der Drehzahl und gegebenenfalls weiteren Aufschaltgrößen, wie der Temperatur, gespeist wird und die ein Stellsignal an ein elektrisches Antriebsorgan der Stelleinrichtung abgibt. Als Antriebsorgan dient z. B. ein Motor, der einen Anschlagstift verschiebt, gegen den wiederum mit einer Feder, der Drosselklappenrückzugsfeder, der Leerlaufanschlag gedrückt wird. In dieser Weise wird das Stellorgan, nämlich die Drosselklappe, durch das Antriebsorgan so verstellt, daß eine gewünschte Leerlaufdrehzahl unabhängig von Störgrößen aufrechterhalten wird. Dies gilt jedenfalls so lange, wie die Drosselklappe nicht durch das Fahrpedal willkürlich verstellt wird, um den Motor mit einer anderen Drehzahl als der Leerlaufdrehzahl zu betreiben. In diesem Falle würde die Leerlaufelektronik ein Stellsignal abgeben, welches versucht, den Verbrennungsmotor auf eine niedrigere Drehzahl einzuregeln. Wenn dann das Fahrpedal wieder in seine Ruhelage zurückkehrt, wäre die Leerlaufdrehzahl zu niedrig, im Extremfall so, daß der Verbrennungsmotor stehen bleibt. Deshalb ist bei der bekannten Stelleinrichtung ein sogenannter Leerlaufkontakt vorgesehen, der bei einer Betätigung des Fahrpedals eine Signalleitung unterbricht, damit die Leerlaufelektronik bei einer willkürlichen Drehzahlerhöhung nicht gegenregelt. Der Leerlaufkontakt kann durch zwei Kontaktstücke realisiert werden, von denen einer mit dem Anschlagstift an dem Antriebsorgan und ein anderer mit dem Leerlaufanschlag selbst in Verbindung steht. Diese Art, den Leerlaufregelkreis bzw. die Leerlaufelektronik während des Fahrbetriebs beim Gasgeben für die Verstellung des Anschlagstifts unwirksam zu machen, so daß dieser seine zuletzt im Leerlauf eingeregelte Stellung behält, ist aber verhältnismäßig aufwendig. Dieser Aufwand ist nicht nur durch den Leerlaufkontakt, sondern durch einen zusätzlichen Schaltungsteil zur Auswertung der Stellung des Leerlaufkontaktes in der Leerlaufelektronik und durch die Justierung des Leerlaufkontaktes bedingt.

Es ist des weiteren eine Stelleinrichtung zur geregelten Verstellung eines Anschlags bekannt (US-A 2 985 196), die auf pneumatischer Basis arbeitet. Um zu verhindern, daß bei einer plötzlichen Rückkehr des Fahrpedals in seine Ruhelage die Drosselklappe in eine den Verbrennungsmotor abwürgende Stellung gelangt, ist in dem Anschlag ein Hilfsanschlag vorgesehen, der aus einer exponierten Stellung gegen die Kraft einer Feder in eine unwirksame Stellung gedrückt wird. Dadurch verzögert sich die Rückkehr der Drosselklappe in ihre Leerlaufstellung und ein Abwürgen des Motors wird verhindert.

Zu der vorliegenden Erfindung gehört daher die Aufgabe, eine Stelleinrichtung der eingangs genannten Gattung so weiterzubilden, daß die Leerlaufregelung für die Verstellung des Stellorgans in weniger aufwendiger Weise unwirksam gemacht wird.

Diese Aufgabe wird durch eine Ausgestaltung der Stelleinrichtung durch die in dem kennzeichnenden Teil des Anspruchs 1 angegebenen Merkmale gelöst.

Bei dieser Stelleinrichtung wird die Drehbewegung eines Elektromotors nur dann auf den Anschlagstift übertragen, wenn der Anschlag stift durch die Feder - Drosselklappenrückzugsfeder _ belastet ist. Dies geschieht nur im Leerlauf, wenn das Fahrpedal von dem Fahrer nicht betätigt wird. In diesem Fall wird also die Drehbewegung des Elektromotors über das selbsthemmende Getriebe in eine Verschiebung des Anschlagstifts umgesetzt. Der Anschlagstift wird durch die Leerlauf- bzw. Regelelektronik so eingestellt, daß der Verbrennungsmotor mit der gewünschten Leerlaufdrehzahl läuft. Bei einer Betätigung des Fahrpedals wird die erste kraftschlüssige Verbindung zwischen dem Anschlagstift und dem Anschlag aufgehoben, da das Stellglied unabhängig von der Leerlaufeinstellung durch den Fahrer willkürlich zum Erreichen der gewünschten Drehzahl verstellt wird. Dadurch wird auch die kraftschlüssige Verbindung der Kupplung unterbrochen, da das verschiebbare Kupplungsteil jetzt nicht durch die Feder - Drosselklappenrückzugsfeder - gegen das andere Kupplungsteil gedrückt wird. Der Elektromotor kann sich demzufolge beliebig drehen, ohne eine entsprechende Verschiebung des Anschlagstifts hervorzurufen. Demzufolge kann auch die Regel- bzw. Leerlaufelektronik an den Elektromotor Stellsignale abgeben, die von der willkürlich eingestellten Motordrehzahl abhängen. Trotzdem verstellt der Elektromotor wegen der gelösten Kupplung in diesem Betriebsfall nicht den Anschlagstift in unerwünschter Weise.

Daraus folgen die wesentlichen Vorteile der Erfindung, daß auf eine Unterbrechung der elektrischen Signalwege in dem Leerlaufregelkreis völlig verzichtet werden kann. Es wird kein Leerlaufkontakt und kein Schaltungsteil der Leerlauf- bzw. Regelelektronik zum Auswerten der Stellung des Leerlaufkontaktes benötigt. Dementsprechend entfällt auch eine Justierung des Leerlaufkontaktes. Die Unterbrechung der kraftschlüssigen Verbindung durch die Kupplung erfolgt hingegen in unkomplizierter Weise selbsttätig durch die Wirkung der Feder - Drosselklappenrückzugsfeder. Der Aufwand für mecha nische Bauelemente der Stelleinrichtung zur Unterbrechung des Leerlaufregelkreises auf die Einstellung des Anschlagstiftes ist vergleichsweise gering.

Eine besonders wenig aufwendige Ausführung der Stelleinrichtung besteht darin, daß das selbsthemmende Getriebe, welches zwischen dem Anschlagstift und dem verschiebbaren Kupplungsteil vorgesehen ist, aus einer mit der Kupplung verbundenen Gewindestange und einem in diese eingreifenden Gewindeabschnitt des verschiebbaren Anschlagstiftes besteht, der gegen Verdrehung gesichert ist. Dieses im wesentlichen nur aus zwei Teilen bestehende selbsthemmende Getriebe setzt die Drehbewegung des mit ihm verbundenen Kupplungsteils dadurch in eine Verschiebung des Anschlagstiftes um, daß sich die Gewindestange mehr oder weniger in den Gewindeabschnitt des Anschlagstiftes eindreht, der verschiebbar, aber nicht drehbar gelagert ist. Da sich die Gewindestange und der Gewindeabschnitt nicht weiter gegen das feste Kupplungsteil verschieben kann, bleibt nur die gewünschte Verschiebung des Anschlagstiftes in Richtung auf den Anschlag des Stellorgans. Diese Verschiebung tritt entsprechend der voranstehend skizzierten Funktion nur dann auf, wenn der Anschlag kraftschlüssig gegen den Anschlagstift gepreßt wird.

Eine Einzelheit des unkomplizierten selbsthemmenden Getriebes, welches voranstehend beschrieben wurde, besteht darin, daß zur Sicherung gegen Verdrehen ein mit dem Anschlagstift verbundener Gleitstift entlang einer ortsfesten Gleitfläche verschiebbar ist.

Anstatt des voranstehend beschriebenen speziellen Getriebes kann in einer Variante auch ein Schneckengetriebe verwendet werden.

Als Kupplung ist zwischen dem Elektromotor und dem Anschlagstift vorteilhaft eine Reibkupplung vorgesehen, bei der der Kraftschluß in jeder Drehstellung der Kupplungsteile zueinander erfolgen kann.

Statt dessen kann auch eine Klauenkupplung als Kupplung dienen, die mit einer kraft- und formschlüssigen Verbindung die Drehbewegung des Elektromotors auf das Getriebe übertragen kann, wenn der Anschlagstift belastet ist.

Ein Ausführungsbeispiel der Erfindung wird im folgenden anhand einer Zeichnung erläutert:

In der Zeichnung ist mit 1 ein Elektromotor bezeichnet, der von einer nicht dargestellten Leerlauf- bzw. Regelelektronik mit Stellsignalen gespeist wird, die insbesondere von der Drehzahl eines nicht dargestellten Verbrennungsmotors abhängen. Mit einer Abtriebswelle 2 des Motors steht eine Reibkupplung 3 mit zwei Kupplungsteilen 4 und 5 in Verbindung.

Aus dem Kupplungsteil 5, welches gegenüber dem Kupplungsteil 4 verschiebbar ist, wurde eine Gewindestange 6 mit einem Innengewinde ausgeformt. In das Innengewinde greift ein Außengewinde eines Gewindeabschnitts 7 ein, welches in einen Anschlagstift 8 eingedreht ist.

Ein Stift 9 an dem Anschlagstift 8 kann an einer Gleitfläche 10 entlang gleiten.

Der Anschlagstift 8 begrenzt die Verstellung eines Hebels 11 durch eine Feder 12, die als Drosselklappenrückzugsfeder dient. Die Drosselklappe ist mit 13 bezeichnet. Sie ist ebenso wie der Hebel 11 und die Feder 12 gegenüber der Stelleinrichtung nicht maßstäblich dargestellt. - Das der Stirnseite des Anschlagstifts zugewandte Ende des Hebels 11 wird auch als Anschlag 14 bezeichnet.

Eine in der Zeichnung nicht dargestellte Trennfeder sorgt dafür, daß die Kupplungsteile 4 und 5 voneinander getrennt werden, wenn sie nicht unter der Kraft der Feder 12 aneinander gepreßt sind. Die Federkraft der Feder 12 ist hierzu wesentlich größer als diejenige der Trennfeder.

In der in der Zeichnung dargestellten geöffneten Lage der Kupplung 3 kann der Motor 1 mit beliebigen Stellsignalen gespeist werden, ohne eine Verstellung des Anschlagstiftes und damit der Leerlaufdrehzahl hervorzurufen. Es ist daher nicht nötig, die elektrischen Signalwege zu der Leerlauf- bzw. Regelelektronik in irgendeiner Weise zu unterbrechen oder unwirksam zu machen, wenn das Fahrpedal des Fahrzeugs willkürlich betätigt wird, wodurch der Anschlag 14 des Hebels 11 von dem Anschlagstift 8 getrennt ist, so daß der Anschlagstift nicht durch die Feder 12 belastet ist. In diesem Fall sind die Kupplungsteile 4 und 5 durch die Trennfeder getrennt.

Wird jedoch das Fahrpedal losgelassen, so wird der Anschlagstift 8 durch die Feder 12 belastet, d. h. der Anschlagstift drückt das Kupplungsteil 5 gegen das Kupplungsteil 4 unter Herstellung einer kraftschlüssigen Verbindung mit der Kupplung. In diesem Fall wird die Drehbewegung des Elektromotors 1 in eine Verschiebung des Anschlagstiftes 8 umgesetzt, um die gewünschte Leerlaufdrehzahl einzuregeln. Durch die in diesem Fall kraftschlüssige Verbindung der Reibkupplung 3 wird die Drehbewegung auf die Gewindestange 6 übertragen, die das Gewindeteil 7 des Anschlagstifts je nach Drehrichtung mehr eindreht oder mehr ausdreht, da sich der Anschlagstift nicht drehen kann. Vielmehr wird die Drehbewegung durch den Stift 9 verhindert, welcher bei einer Verschiebung des Anschlagstiftes an der Gleitfläche 10 entlang gleitet. - Insgesamt wird also die Drehbewegung des Elektromotors 1 im selbsthemmenden Getriebe 15 in eine Verschiebung des Anschlagstifts 8 und damit des Anschlags 14 der Drosselklappe 13 umgesetzt. Diese Einstellung des Anschlagstifts bleibt bei einer erneuten Betätigung des Fahrpedals erhalten, da hier wiederum die kraftschlüssige Verbindung der Reibkupplung 3 gelöst wird.

## Patentansprüche

1. Stelleinrichtung zur geregelten Verstellung eines mit einem Stellorgan verbundenen Leerlaufanschlages eines Verbrennungsmotors, der mittels einer Feder gegen einen durch ein geregeltes elektrisches Antriebsorgan (1) verstellbaren Anschlagstift (8) gedrückt wird und der unter Lösen einer kraftschlüssigen Verbindung zu dem elektrischen Antriebsorgan (1) unabhängig von diesem Antriebsorgan (1) betätigbar ist, dadurch gekennzeichnet, daß zwischen dem Anschlagstift (8) und einem Elektromotor (1) als Antriebsorgan eine Kupplung (3) mit einem ersten, gegen ein zweites Kupplungsteil (4) verschiebbaren Kupplungsteil (5) und eine die Kupplungsteile (4, 5) trennende Kupplungsfeder angeordnet ist und daß ein eine Drehbewegung in eine Verschiebung des Anschlagstifts umsetzendes selbsthemmendes Getriebe (15) derart zwischen dem Anschlagstift und dem verschiebbaren Kupplungsteil (5) angeordnet ist, daß die Kupplung durch Druck der Feder (12) über den Anschlag (14) auf den Anschlagstift kraftschlüssig ist.

2. Stelleinrichtung nach Anspruch 1, dadurch gekennzeichnet, daß das selbsthemmende Getriebe (15) aus einer mit der Kupplung (3) verbundenen Gewindestange (6) und einem in diese eingreifenden Gewindeabschnitt (7) des verschiebbaren Anschlagstiftes (8) besteht, der gegen Drehbewegung gesichert ist.

3. Stelleinrichtung nach Anspruch 2, dadurch gekennzeichnet, daß zur Sicherung gegen Verdrehen ein mit dem Anschlagstift (8) verbundener Gleitstift (9) entlang einer ortsfesten Gleitfläche (10) verschiebbar ist.

4. Stelleinrichtung nach Anspruch 1, gekennzeichnet durch ein Schneckengetriebe als selbsthemmendes Getriebe.

5. Stelleinrichtung nach Anspruch 1 oder 2, dadurch gekennzeichnet, daß zwischen dem Elektromotor (1) und dem Anschlagstift (8) eine Reibkupplung (3) vorgesehen ist.

6. Stelleinrichtung nach Anspruch 1 oder 2, gekennzeichnet durch eine Klauenkupplung als Kupplung.

## Claims

1. Setting device for the controlled adjustment of an idling abutment element of an internal combustion engine, which abutment element is connected to a regulating element and is pressed by means of a spring against an abutment pin (8) adapted to be adjusted by a controlled electrical drive unit (1), and, with release of a force-transmitting connection with the electrical drive unit (1), is operatable independently of this drive unit (1), characterised in that between the abutment pin (8) and an electric motor (1) as drive unit there is arranged a clutch (3) having a first clutch part (5) displaceable relatively to a second clutch part (4), and also a clutch spring separating the clutch parts (4, 5), and that a self-locking transmission means (15) converting a rotary movement into a displacement of the abutment pin is so arranged between the abutment pin and the displaceable clutch part (5) that the clutch transmits force as a result of pressure of the spring (12) through the abutment element (14) on the abutment pin.

2. Setting device according to claim 1, characterised in that the self-locking transmission ,¡; means (15) comprises a screwthreaded rod (6) connected to the clutch (3), also a screwthreaded portion (7) of the displaceable abutment pin (8), said portion engaging in the screwthreaded rod and the said pin being secured against rotary movement.

3. Setting device according to claim 2, characterised in that, to prevent rotary movement, a slide pin (9) connected to the abutment pin (8) is adapted to be displaced along a stationary sliding surface (10).

4. Setting device according to claim 1, characterised by a worm gear as the self-locking transmission means.

5. Setting device according to claim 1 or 2, characterised in that a friction clutch (3) is provided between the electric motor (1) and the abutment pin (8).

6. Setting device according to claim 1 or 2, characterised by a dog clutch as the clutch used.

## Revendications

1. Dispositif régulateur, destiné à déplacer de manière contrôlée une butée de ralenti de moteur à combustion interne qui est reliée à un organe de réglage, cette butée étant appliquée par un ressort contre une tige de butée (8), qui peut être déplacée par un organe électrique d'entraînement (1) à réglage automatique, et pouvant être actionnée indépendamment de cet organe d'entraînement (1) par suppression d'une liaison mécanique avec ce dernier, dispositif caractérisé en ce qu'un accouplement (3) comportant un premier plateau (5), qui peut être appliqué contre un deuxième plateau (4), et un ressort qui écarte ces plateaux (4, 5), est disposé entre la tige de butée (8) et l'organe d'entraînement, qui est un moteur électrique (1), et en ce qu'une transmission (15) à blocage automatique, qui transforme un mouvement de rotation en une translation de cette tige, est disposée entre cette dernière et le plateau mobile (5), de façon que l'accouplement soit en prise lorsque le ressort (12) applique une poussée par l'intermédiaire de la butée (14) sur ladite tige de butée.

2. Dispositif régulateur selon la revendication 1 caractérisé en ce que la transmission (15) à blocage automatique se compose d'une barrette taraudée (6) reliée à l'accouplement (3) et dans laquelle pénétre une partie filetée (7) de la tige de butée coulissante (8), laquelle est empêchée de tourner.

3. Dispositif régulateur selon la revendication 2, caractérisé en ce que, pour empêcher la tige de butée de tourner, un doigt coulissant (9) fixé à cette tige peut coulisser le long d'une surface fixe de glissement (10).

4. Dispositif régulateur selon la revendication 1, caractérisé en ce que la transmission à blocage automatique est une transmission à vis sans fin.

5. Dispositif régulateur selon la revendication 1 ou 2, caractérisé en ce qu'un accouplement à friction (3) est monté entre le moteur électrique (1) et la tige de butée (8).

6. Dispositif régulateur selon la revendication 1 ou 2, caractérisé en ce que l'accouplement est un accouplement à griffes.
